# EUROPÄISCHE PATENTSCHRIFT

(11) **EP 2 928 806 B1**
(45) Veröffentlichungstag und Bekanntmachung des Hinweises auf die Patenterteilung: **15.04.2020**
(21) Anmeldenummer: 13796068.8
(22) Anmeldetag: 27.11.2013
(51) Int. Cl.: B66B 19/00, B66B 5/18

(54) **SEILKLEMME UND AUFZUGANLAGE MIT SEILKLEMME**
CABLE CLAMP, AND LIFT SYSTEM HAVING A CABLE CLAMP
SERRE-CÂBLE ET INSTALLATION D'ASCENSEUR À SERRE-CÂBLE

(30) Priorität: 04.12.2012 DE 102012111778
(43) Veröffentlichungstag der Anmeldung: 14.10.2015
(73) Patentinhaber: thyssenkrupp Elevator Innovation and Operations AG, 45143 Essen (DE)
(72) Erfinder: REUTER, Günter, 70794 Filderstadt (DE); SCHIFFNER, Gerhard, 73760 Ostfildern (DE); SCHÖLLKOPF, Karl-Otto, 73732 Esslingen (DE); WILTS, Herrmann, 63128 Dietzenbach (DE)
(74) Vertreter: thyssenkrupp Intellectual Property GmbH
(86) Internationale Anmeldenummer: PCT/EP2013/074872
(87) Internationale Veröffentlichungsnummer: WO 2014/086639

(56) Entgegenhaltungen:
- EP-A1- 1 873 111
- EP-A1- 2 371 753
- WO-A2-2004/110916
- US-A- 5 033 586
- US-A- 5 197 571

## Beschreibung

Die Erfindung betrifft eine Seilklemme für ein Seil einer Aufzuganlage, insbesondere für ein Tragseil einer in einem Schacht eines im Bau befindlichen Gebäudes installierten Aufzuganlage, mit einer Stützeinrichtung, die eine Keilaufnahme aufweist mit einer ersten Stützfläche und einer im Winkel zur ersten Stützfläche angeordneten zweiten Stützfläche, und mit einer keilförmigen, in der Keilaufnahme zwischen einer Klemmstellung und einer Freigabestellung hin und her bewegbaren Klemmeinrichtung, die eine der ersten Stützfläche gegenüberliegende erste Klemmfläche und eine der zweiten Stützfläche gegenüberliegende zweite Klemmfläche aufweist, wobei die beiden Klemmflächen schräg zueinander ausgerichtet sind.

Außerdem betrifft die Erfindung eine Aufzuganlage mit einer derartigen Seilklemme.

Aufzuganlagen weisen üblicherweise eine Antriebseinrichtung auf, die über ein Tragseil mit einem in einem vertikalen Schacht nach oben und nach unten verfahrbaren Fahrkorb gekoppelt sind. Häufig ist der Fahrkorb über das Tragseil auch mit einem Gegengewicht verbunden. In hohen Gebäuden werden derartige Aufzuganlagen bereits während der Erstellung der Gebäude benötigt, um Bauarbeiter und Baumaterial möglichst nahe an das Stockwerk zu transportieren, in dem aktuell die Bauarbeiten stattfinden. Zu diesem Zweck sind Aufzuganlagen bekannt, die zunächst in einem unteren Schachtbereich installiert werden, so dass der untere Schachtbereich von der Aufzuganlage bedient werden kann, und die mit zunehmendem Baufortschritt schrittweise im Schacht nach oben versetzt werden, so dass sich der Schachtbereich vergrößert, der von der Aufzuganlage bedient werden kann. Das Versetzen der Aufzuganlage in einen höheren Schachtbereich macht es erforderlich, das Tragseil oder auch andere Seile, beispielsweise ein Geschwindigkeitsbegrenzerseil, zu verlängern. Hierzu kann vorgesehen sein, dass die zunächst verwendeten Seile durch längere Seile ausgetauscht werden. Alternativ können eine Seilklemme und ein Seilvorrat zum Einsatz kommen, beispielsweise eine Seilrolle, so dass nach Deaktivieren der Seilklemme die wirksame Länge des Seils vergrößert werden kann, indem ein Verlängerungsabschnitt dem Seilvorrat entnommen und durch die Seilklemme hindurchgeführt wird. Nach Erreichen der gewünschten Seillänge wird die Seilklemme wieder aktiviert, so dass das Seil mit der vergrößerten Länge festgeklemmt ist.

Damit nach Lösen der Seilklemme der zunächst eingeklemmte Seilabschnitt, nachdem er aus der Seilklemme herausgeführt wurde, eine Tragfunktion übernehmen kann, ist es erforderlich, dass die Seilklemme die mechanische Belastbarkeit des Seils nicht beeinträchtigt, andererseits soll mittels der Seilklemme das Seil zuverlässig festgeklemmt werden können.

In der EP 2 371 753 A1 wird eine Seilklemme beschrieben, bei der in einer gehäuseartigen Stützeinrichtung zwei Paare von Klemmbacken in vertikaler Richtung versetzt zueinander angeordnet sind und das zu klemmende Seil durch das erste Klemmbackenpaar und durch das zweite Klemmbackenpaar hindurchgeführt ist. Die Klemmbackenpaare werden jeweils von einer vorgelagerten Feder mit einer Vorspannkraft beaufschlagt. Die Klemmbacken gleiten jeweils mit einer Klemmfläche an einer zugeordneten Stützfläche der Stützeinrichtung entlang und werden hierbei gegen das Seil gedrückt. Die Zugspannung des Seils führt dann dazu, dass die Klemmbacken ihre Klemmstellung einnehmen, in der sie das Seil zwischen sich einklemmen. Mittels einer derartigen Seilklemme kann das Seil mehrmals festgeklemmt und wieder freigegeben werden, die Seilklemme weist allerdings eine beachtliche Baugröße auf. In der US 5 197 571 A sind zwei separate Seilklemmen mit Keilen beschrieben, zwischen denen eine Umlenkrolle angeordnet ist.

Aufgabe der vorliegenden Erfindung ist es, eine Seilklemme der eingangs genannten Art derart weiterzubilden, dass sie mit einer kompakten Bauform ein wiederholtes Klemmen und Freigeben des Seils ermöglicht, ohne dass dadurch die mechanische Belastbarkeit des Seils beeinträchtigt wird.

Diese Aufgabe wird bei einer Seilklemme der gattungsgemäßen Art erfindungsgemäß dadurch gelöst, dass die Seilklemme eine Umlenkeinrichtung umfasst sowie einen zwischen der ersten Klemmfläche und der ersten Stützfläche angeordneten ersten Klemmbereich und einen zwischen der zweiten Klemmfläche und der zweiten Stützfläche angeordneten zweiten Klemmbereich, wobei das zu klemmende Seil durch die beiden Klemmbereiche hindurchführbar und mittels der Umlenkeinrichtung vom ersten Klemmbereich zum zweiten Klemmbereich umlenkbar ist.

Erfindungsgemäß weist die Seilklemme eine keilförmige Klemmeinrichtung auf, die eine erste Klemmfläche und eine zweite Klemmfläche definiert. Den Klemmflächen liegt jeweils eine Stützfläche der Stützeinrichtung gegenüber, und das Seil wird zwischen den Klemm- und Stützflächen hindurchgeführt. Die keilförmige Klemmeinrichtung kann zwischen einer Klemmstellung und einer Freigabestellung hin und her bewegt werden. Nimmt die Klemmeinrichtung ihre Klemmstellung ein, so wird das Seil im ersten Klemmbereich und im zweiten Klemmbereich festgeklemmt. Soll die Klemmung gelöst werden, so ist es lediglich erforderlich, die Klemmeinrichtung in ihre Freigabestellung zu bewegen, denn dadurch wird das Seil sowohl im ersten Klemmbereich als auch im zweiten Klemmbereich wieder freigegeben.

Die Umlenkeinrichtung ermöglicht es, das zu klemmende Seil schlaufenförmig um die Klemmeinrichtung herumzuführen, so dass es gleichzeitig an zwei in Seillängsrichtung versetzt zueinander angeordneten Klemmbereichen festgeklemmt werden kann, sobald die Klemmeinrichtung ihre Klemmstellung einnimmt, wobei die Klemmbereiche nicht entlang einer geraden Linie untereinander angeordnet sein müssen, vielmehr können die Klemmbereiche aufgrund der Umlenkeinrichtung nebeneinander positioniert werden. Die Seilklemme kann somit eine sehr kompakte Ausgestaltung aufweisen und erfordert nur einen verhältnismäßig geringen Bauraum. Die Seilklemme kann daher auch bei beengten Platzverhältnissen beispielsweise in einem Maschinenraum einer Aufzuganlage montiert werden.

In der Gebrauchslage der Seilklemme können die erste Stützfläche und die erste Klemmfläche vertikal und die zweite Stützfläche und die zweite Klemmfläche schräg zur Vertikalen ausgerichtet sein. Der Abstand der beiden Stützflächen kann sich ebenso wie der Abstand der beiden Klemmflächen in vertikaler Richtung nach oben erweitern. Das zu klemmende Seil kann in vertikaler Richtung von unten in den ersten Klemmbereich eintauchen, diesen in vertikaler Richtung nach oben durchlaufen, dann von der Umlenkeinrichtung zum zweiten Klemmbereich umgelenkt werden und diesen dann schräg zur Vertikalen von oben nach unten durchlaufen, um am unteren Ende des zweiten Klemmbereichs aus diesem herauszutreten. Erfährt das Seil eine Zugspannung in Richtung des der Umlenkeinrichtung abgewandten Endes des zweiten Klemmbereichs, so geht die Klemmeinrichtung selbsttätig in ihre Klemmstellung über, in der das Seil in den beiden Klemmbereichen festgeklemmt wird.

Bei der erfindungsgemäßen Seilklemme erfolgt die Verklemmung durch den Seilzug, das heißt die Klemmeinrichtung ist selbstklemmend, indem sie aufgrund der zwischen dem Seil und der Klemmeinrichtung wirkenden Reibungskraft selbsttätig in ihre Klemmstellung übergeht, sobald das Seil einer Zugspannung unterliegt. Es ist somit nicht zwingend erforderlich, die Klemmeinrichtung mit einer Vorspannung zu beaufschlagen, damit sie durch den Seilzug in ihre Klemmstellung übergeht. Beispielsweise kann durch die Gewichtskraft der Klemmeinrichtung eine ausreichend große Reibungskraft zwischen der Klemmeinrichtung und dem Seil sichergestellt werden, so dass die Klemmeinrichtung durch den Seilzug selbsttätig in ihre Klemmstellung übergeht.

Eine besonders kompakte Ausgestaltung der Seilklemme wird bei einer vorteilhaften Ausführungsform der Erfindung dadurch erzielt, dass die beiden Klemmbereiche in der Gebrauchslage der Seilklemme bezogen auf die Vertikale auf gleicher Höhe angeordnet sind. Die vertikale Erstreckung der Seilklemme kann dadurch besonders gering gehalten werden.

Bei einer konstruktiv besonders einfachen Ausgestaltung weist die Klemmeinrichtung einen Klemmkeil auf. Mit Hilfe des Klemmkeils kann das Seil auf einfache Weise sowohl im ersten Klemmbereich als auch im zweiten Klemmbereich festgeklemmt werden.

Die Umlenkeinrichtung ist günstigerweise an der Klemmeinrichtung gehalten. Dies gibt die Möglichkeit, die Umlenkeinrichtung zusammen mit der Klemmeinrichtung zu bewegen, so dass sich die Abstandsverhältnisse zwischen der Klemmeinrichtung und der Umlenkeinrichtung nicht verändern, wenn sich die Klemmeinrichtung zwischen ihrer Freigabestellung in ihrer Klemmstellung hin und her bewegt.

Günstig ist es, wenn die Umlenkeinrichtung eine drehbar gelagerte Umlenkrolle aufweist.

Von Vorteil ist es, wenn der Durchmesser der Umlenkrolle mindestens so groß ist wie der maximale Abstand zwischen den der Umlenkrolle zugewandten Enden der beiden Klemmbereiche. Das zu klemmende Seil wird zwischen dem ersten Klemmbereich und dem zweiten Klemmbereich um die Umlenkrolle herumgeführt. Der Radius der Umlenkrolle entspricht dem Biegeradius des Seils. Die beiden Klemmbereiche sind schräg zueinander ausgerichtet, so dass sich deren Abstand in Richtung auf die Umlenkrolle vergrößert. Dadurch, dass der Durchmesser der Umlenkrolle mindestens so groß ist wie der maximale Abstand der beiden Klemmbereiche, ist sichergestellt, dass das zu klemmende Seil im Bereich der Umlenkrolle nur einer verhältnismäßig geringen Biegebelastung unterliegt.

Bei einer vorteilhaften Ausführungsform der Erfindung weisen die beiden Stützflächen und die beiden Klemmflächen jeweils eine rillenförmige Vertiefung auf, die an die Seiloberfläche anlegbar ist. Im ersten Klemmbereich und im zweiten Klemmbereich kann das Seil jeweils zwischen eine Vertiefung einer Klemmfläche und eine Vertiefung einer Stützfläche eingeklemmt werden. Die Vertiefungen nehmen das Seil zwischen sich auf. Dadurch kann die Gefahr einer mechanischen Beeinträchtigung des Seils beim Festklemmen besonders gering gehalten werden.

Die Vertiefungen können beispielsweise V-förmig oder kreisbogenförmig ausgestaltet sein.

Von besonderem Vorteil ist es, wenn die Vertiefungen formschlüssig an die Seiloberfläche anlegbar sind. Bei einer derartigen Ausgestaltung nehmen die Vertiefungen das zu klemmende Seil passgenau zwischen sich auf.

Zum Lösen einer Seilklemmung weist die erfindungsgemäße Seilklemme bei einer vorteilhaften Ausführungsform eine manuell, elektrisch, pneumatisch oder hydraulisch betätigbare Freigabeeinrichtung auf. Mittels der Freigabeeinrichtung kann die Klemmeinrichtung aus ihrer Klemmstellung in ihre Freigabestellung überführt werden.

Vorzugsweise umfasst die Freigabeeinrichtung eine mit Druckmittel, insbesondere mit Hydraulikflüssigkeit beaufschlagbare Kolbenzylindereinheit.

Besonders günstig ist es, wenn die Freigabeeinrichtung in der Gebrauchslage der Seilklemme unterhalb der Klemmeinrichtung angeordnet ist. Die Freigabeeinrichtung kann dadurch die Klemmeinrichtung entgegen deren Gewichtskraft anheben, um die Klemmung zu lösen.

Die Stützeinrichtung weist bevorzugt zwei Stützarme auf, die über zwei Verbindungsglieder starr miteinander verbunden sind und die jeweils eine Stützfläche definieren. Die Stützeinrichtung bildet somit ein Gehäuse aus, das die Klemmeinrichtung in Umfangsrichtung umgibt. Hierbei ist es von Vorteil, wenn die Klemmeinrichtung einen zwischen den beiden Stützarmen und den beiden Verbindungsgliedern angeordneten Klemmkeil aufweist, der zwei Klemmflächen aufweist, die jeweils einer Stützfläche zugewandt sind.

Wie eingangs erwähnt, betrifft die Erfindung nicht nur eine Seilklemme der voranstehend erläuterten Art sondern auch eine Aufzuganlage mit einer derartigen Seilklemme. Die Aufzuganlage umfasst eine Antriebseinrichtung, die über ein Tragseil mit einem in einem vertikalen Schacht nach oben und nach unten verfahrbaren Fahrkorb gekoppelt ist. Außerdem weist die erfindungsgemäße Aufzuganlage eine Seiltrommel auf, auf die ein Endabschnitt des Tragseils aufgewickelt ist, sowie eine Seilklemme der voranstehend genannten Art, in die ein Abschnitt des Tragseils lösbar eingeklemmt ist. Die Aufzuganlage kann beispielsweise im Schacht eines sich im Bau befindlichen Gebäudes installiert werden. Mit zunehmendem Baufortschritt kann die Aufzuganlage schrittweise im Schacht nach oben versetzt werden. Die hierbei erforderliche Verlängerung des Tragseils wird auf konstruktiv einfache Weise dadurch erzielt, dass ein entsprechender Verlängerungsabschnitt des Tragseils von der Seiltrommel abgewickelt wird, nachdem zuvor die Seilklemme gelöst wurde. Beim Versetzen der Aufzuganlage im Schacht vertikal nach oben kann dann das Tragseil von der Seiltrommel durch die Seilklemme hindurchlaufen, und nach Erreichen der gewünschten Höhe der Aufzuganlage kann das Tragseil mittels der Seilklemme wieder festgeklemmt werden. Dieser Vorgang kann mehrfach wiederholt werden.

Die Seiltrommel ist bei einer vorteilhaften Ausführungsform der erfindungsgemäßen Aufzuganlage in einem Bevorratungsbereich innerhalb oder außerhalb des Schachts angeordnet, beispielsweise in einem Schachtgrund des Schachts. Das Gewicht der Seiltrommel kann dadurch direkt vom Boden des Schachts getragen werden. Alternativ kann vorgesehen sein, dass der Bevorratungsbereich außerhalb des Schachts angeordnet ist, zum Beispiel in einem Nebenraum.

Von Vorteil ist es, wenn sowohl die Antriebseinrichtung als auch die Seilklemme in einem temporär im Schacht festgelegten Maschinenraum der Aufzuganlage angeordnet sind. Zum Betreiben der Aufzuganlage in einem sich im Bau befindlichen Gebäude kann der Maschinenraum im Schacht temporär fixiert werden. Nach erfolgtem Baufortschritt kann der Maschinenraum schrittweise vertikal nach oben angehoben werden. Im Maschinenraum sind die Antriebseinrichtung der Aufzuganlage sowie die Seilklemme angeordnet. Die Seilklemme erfordert hierbei nur einen verhältnismäßig geringen Montageraum und kann daher auch bei beengten Platzverhältnissen im Maschinenraum positioniert werden.

Das Tragseil ist bei einer vorteilhaften Ausführungsform der erfindungsgemäßen Aufzuganlage über mindestens ein Umlenkelement vom Fahrkorb zur Seilklemme geführt. Das mindestens eine Umlenkelement ermöglicht es, den vom Fahrkorb kommenden Seilabschnitt in horizontaler Richtung versetzt zu dem von der Seilklemme zur Seiltrommel führenden Seilabschnitt anzuordnen. Die Seilklemme kann oberhalb der Seiltrommel positioniert werden, wobei ein erster Klemmbereich der Seilklemme fluchtend zu dem die Seilklemme mit der Seiltrommel verbindenden Seilabschnitt angeordnet ist. Der erste Klemmbereich ist somit in der Gebrauchslage der Seilklemme vertikal ausgerichtet. Ausgehend vom ersten Klemmbereich wird das Seil mittels der Umlenkeinrichtung zum zweiten Klemmbereich geführt, der zur Vertikalen geneigt ist und sich von oben nach unten dem ersten Klemmbereich nähert. Vom zweiten Klemmbereich kann das Seil über mindestens ein Umlenkelement zu einer am Dach des Fahrkorbs oder des Gegengewichts angeordneten Umlenkrolle geführt werden, von der aus das Seil dann die Antriebseinrichtung erreicht.

Die nachfolgende Beschreibung einer vorteilhaften Ausführungsform der Erfindung dient im Zusammenhang mit der Zeichnung der näheren Erläuterung. Es zeigen:
- Figur 1:: eine schematische Darstellung einer vorteilhaften Ausführungsform einer erfindungsgemäßen Aufzuganlage, die im Schacht eines im Bau befindlichen Gebäudes installiert ist;
- Figur 2:: eine schematische Darstellung einer vorteilhaften Ausführungsform einer Seilklemme der Aufzuganlage aus Figur 1, und
- Figur 3:: eine Schnittansicht längs der Linie 3-3 von Figur 2.

In Figur 1 ist schematisch eine erfindungsgemäße Aufzuganlage 10 dargestellt, die in einem vertikalen Schacht 12 eines im Bau befindlichen Gebäudes installiert ist. Die Aufzuganlage 10 umfasst einen Maschinenraum 14, der mit Hilfe von Befestigungsgliedern 15, 16 im Schacht 12 temporär fixiert ist. Im Maschinenraum 14 ist eine Antriebseinrichtung 18 der Aufzuganlage 10 positioniert. Die Antriebseinrichtung 18 weist eine Treibscheibe 19 auf, die in üblicher Weise von einem Motor angetrieben werden kann.

Die Antriebseinrichtung 18 ist über ein Tragseil 21 mit einem Fahrkorb 23 und mit einem Gegengewicht 25 gekoppelt. Im Maschinenraum 14 ist außerdem eine in Figur 2 vergrößert dargestellte Seilklemme 28 angeordnet, durch die das Tragseil 21 hindurchgeführt ist. Ein Ende des Tragseils 21 ist auf eine Seiltrommel 30 aufgewickelt, die in einem Bevorratungsbereich drehbar gelagert ist. Im dargestellten Ausführungsbeispiel befindet sich der Bevorratungsbereich in einem Schachtgrund 31 des Schachts 12. Alternativ könnte der Bevorratungsbereich auch außerhalb des Schachts 12 angeordnet sein, beispielsweise in einem Nebenraum.

Zum Betreiben der Aufzuganlage 10 kann das Tragseil 21 mittels der Seilklemme 28 festgeklemmt werden. Dies ermöglicht es, den Fahrkorb 23 nach oben und nach unten zu bewegen. Zur Führung des Fahrkorbs 23 und des Gegengewichts 25 im Schacht 12 weist die Aufzuganlage 10 im Schacht montierte Führungsschienen auf, die dem Fachmann an sich bekannt sind und deshalb zur Erzielung einer besseren Übersicht in Figur 1 nicht dargestellt sind.

Wie bereits erwähnt, kann die Aufzuganlage 10 im Schacht eines sich im Bau befindlichen Gebäudes installiert werden. Mit zunehmendem Baufortschritt kann die Aufzuganlage 10 im Schacht 12 schrittweise in vertikaler Richtung nach oben versetzt werden. Hierzu kann der Maschinenraum 14 angehoben werden, nachdem zuvor die Befestigungsglieder 15 und 16 aus ihrer in Figur 1 dargestellten Haltestellung in eine Freigabestellung überführt wurden. In einer höheren Position kann der Maschinenraum 14 dann wieder im Schacht 12 mittels der Befestigungsglieder 15, 16 festgelegt werden. Beim Versetzen des Maschinenraums 12 wird die Seilklemme 28 gelöst, so dass das Tragseil 21 mit der erforderlichen Länge von der Seiltrommel 30 abgewickelt werden kann. Nach Erreichen der gewünschten Höhe des Maschinenraums 14 kann das Tragseil 21 mittels der Seilklemme 28 wieder festgeklemmt werden.

Die Seilklemme 28 umfasst eine gehäuseartige Stützeinrichtung 34 mit zwei vertikal nach oben ragenden Stützarmen 35, 36, die über zwei in Figur 3 dargestellte Verbindungsglieder 37, 38 starr miteinander verbunden sind. Die Stützarme 35, 36 und Verbindungsglieder 37, 38 umgeben eine die Stützeinrichtung 34 in vertikaler Richtung durchgreifende Keilaufnahme 40 der Stützeinrichtung 34, in der eine Klemmeinrichtung in Form eines Klemmkeils 43 beweglich angeordnet ist. Der Keilaufnahme 40 zugewandt weist der Stützarm 35 eine erste Stützfläche 45 auf und der Stützarm 36 weist der Keilaufnahme 40 zugewandt eine zweite Stützfläche 46 auf. Der Klemmkeil 43 umfasst eine erste Klemmfläche 48, die der ersten Stützfläche 45 gegenüberliegt, und eine zweite Klemmfläche 49, die der zweiten Stützfläche 46 gegenüberliegt. Die erste Stützfläche 45 und die erste Klemmfläche 48 sind vertikal und fluchtend zu dem die Seiltrommel 30 mit der Seilklemme 28 verbindenden Abschnitt des Tragseils 21 ausgerichtet, wohingegen die zweite Stützfläche 46 und die zweite Klemmfläche 49 zur Vertikalen geneigt sind, so dass sich der Klemmkeil 43 ausgehend von einer unteren Endfläche 51 bis zu einer oberen Endfläche 52 kontinuierlich verbreitert. Auf der oberen Endfläche 52 ist eine Umlenkeinrichtung 54 angeordnet mit einer Umlenkrolle 55, die an einem starr mit dem Klemmkeil 43 verbundenen Lagerbock 57 drehbar gelagert ist.

Zwischen der ersten Stützfläche 45 und der ersten Klemmfläche 48 erstreckt sich ein erster Klemmbereich 59 der Seilklemme 28, und zwischen der zweiten Stützfläche 46 und der zweiten Klemmfläche 49 erstreckt sich ein zweiter Klemmbereich 60 der Seilklemme 28. Ausgehend von der Seiltrommel 30 ist das Tragseil 21 vertikal ausgerichtet durch den ersten Klemmbereich 59 hindurchgeführt, vom ersten Klemmbereich 59 wird das Tragseil 21 über die Umlenkrolle 55 zum zweiten Klemmbereich 60 geführt, von dem aus das Tragseil 21 ein erstes Umlenkelement 62 und ein zweites Umlenkelement 63 erreicht. Vom zweiten Umlenkelement 63 verläuft das Tragseil 21 vertikal nach unten bis zu einem dritten Umlenkelement 65, das an der Oberseite des Fahrkorbs 23 gehalten ist. Vom dritten Umlenkelement 65 verläuft das Tragseil 21 vertikal nach oben zur Treibscheibe 19 und zu einem vierten Umlenkelement 66, von dem aus das Tragseil 21 vertikal nach unten zu einem am Gegengewicht 25 gehaltenen fünften Umlenkelement 68 geführt ist. Vom fünften Umlenkelement 68 verläuft das Tragseil 21 in vertikaler Richtung nach oben bis zu einer am Maschinenraum 14 angeordneten Seilbefestigung 70.

Der Klemmkeil 43 wird von seiner Gewichtskraft vertikal nach unten gedrückt, so dass er im zweiten Klemmbereich 60 auf dem Tragseil 21 aufliegt. Das Tragseil 21 wird vom Fahrkorb 23 auf Zug belastet. Dies hat zur Folge, dass der Klemmkeil 43 aufgrund der sich zwischen ihm und dem Tragseil 21 ausbildenden Reibungskraft selbsttätig vertikal nach unten in eine Klemmstellung bewegt wird, in der er das Tragseil 21 sowohl im ersten Klemmbereich 59 als auch im zweiten Klemmbereich 60 festklemmt.

Zum Lösen der Seilklemme 28 ist unterhalb der unteren Endfläche 51 des Klemmkeils 43 eine Freigabeeinrichtung angeordnet, die im dargestellten Ausführungsbeispiel als hydraulisch beaufschlagbares Kolben-Zylinderaggregat 72 ausgestaltet ist. Mit Hilfe des Kolben-Zylinderaggregats 72 kann der Klemmkeil 43 angehoben werden, so dass er aus seiner Klemmstellung in eine Freigabestellung übergeht. In der Freigabestellung des Klemmkeils 43 kann das Tragseil 21 durch die Seilklemme 28 hindurchlaufen, so dass beim Versetzen der Aufzuganlage 10 im Schacht 12 die wirksame Länge des Tragseils 21, wie voranstehend bereits erläutert, vergrößert werden kann.

Wie aus Figur 3 deutlich wird, sind die Stützflächen 45, 46 und die Klemmflächen 48, 49 formschlüssig an das Tragseil 21 anlegbar. Sie weisen hierzu jeweils eine rinnenförmige Vertiefung 74, 75 auf. Durch die formschlüssige Anlage der Stütz- und Klemmflächen 45, 46, 48, 49 am Tragseil 21 ist sichergestellt, dass das Tragseil 21 auch nach wiederholtem Klemmen und Freigeben keine Beeinträchtigung seiner mechanischen Belastbarkeit erfährt. Die Umlenkung des Tragseils zwischen dem ersten Klemmbereich 59 und dem zweiten Klemmbereich 60 mittels der Umlenkeinrichtung 54 erfolgt mit einem verhältnismäßig großen Biegeradius, so dass die Biegebelastung des Tragseils 21 gering gehalten werden kann. Zu diesem Zweck ist der Durchmesser der Umlenkrolle 55 größer als der Abstand, den die beiden Klemmbereiche 59, 60 in Höhe der oberen Endfläche 52 zueinander aufweisen.

Durch den Einsatz der Umlenkeinrichtung 54 kann das Tragseil 21 an zwei Klemmbereichen 59, 60 festgeklemmt werden, die in vertikaler Richtung auf derselben Höhe angeordnet sind. Dies verleiht der Seilklemme 28 eine besonders kompakte Ausgestaltung, so dass sie im Maschinenraum 14 der Aufzuganlage 10 nur einen sehr geringen Montageraum erfordert.

## Patentansprüche

1. Seilklemme für ein Seil einer Aufzuganlage (10), insbesondere für ein Tragseil (21) einer in einem Schacht (12) eines im Bau befindlichen Gebäudes installierten Aufzuganlage (10), mit einer Stützeinrichtung (34), die eine Keilaufnahme (40) aufweist mit einer ersten Stützfläche (45) und einer im Winkel zur ersten Stützfläche (45) angeordneten zweiten Stützfläche (46), und mit einer keilförmigen, in der Keilaufnahme (41) zwischen einer Klemmstellung und einer Freigabestellung hin und her bewegbaren Klemmeinrichtung (43), wobei die Seilklemme (28) eine Umlenkeinrichtung (54) umfasst sowie einen zwischen einer ersten Klemmfläche (48) und der ersten Stützfläche (45) angeordneten ersten Klemmbereich (59) und einen zwischen einer zweiten Klemmfläche (49) und der zweiten Stützfläche (46) angeordneten zweiten Klemmbereich (60), wobei das zu klemmende Seil durch die beiden Klemmbereiche (59, 60) hindurchführbar und mittels der Umlenkeinrichtung (54) vom ersten Klemmbereich (59) zum zweiten Klemmbereich (60) umlenkbar ist, und wobei die beiden Klemmflächen (48, 49) schräg zueinander ausgerichtet sind. **dadurch gekennzeichnet, dass**
die keilförmige Klemmeinrichtung die der ersten Stützfläche (45) gegenüberliegende erste Klemmfläche (48) und die der zweiten Stützfläche (46) gegenüberliegende zweite Klemmfläche (49) aufweist.

2. Seilklemme nach Anspruch 1, **dadurch gekennzeichnet, dass** die beiden Klemmbereiche (59, 60) in der Gebrauchslage der Seilklemme bezogen auf die Vertikale auf gleicher Höhe angeordnet sind.

3. Seilklemme nach Anspruch 1 oder 2, **dadurch gekennzeichnet, dass** die Klemmeinrichtung einen Klemmkeil (43) aufweist.

4. Seilklemme nach Anspruch 1, 2 oder 3, **dadurch gekennzeichnet, dass** die Umlenkeinrichtung (54) an der Klemmeinrichtung (43) gehalten ist.

5. Seilklemme nach einem der voranstehenden Ansprüche, **dadurch gekennzeichnet, dass** die Umlenkeinrichtung (54) eine drehbar gelagerte Umlenkrolle (55) aufweist.

6. Seilklemme nach Anspruch 5, **dadurch gekennzeichnet, dass** der Durchmesser der Umlenkrolle (55) mindestens so groß ist wie der Abstand zwischen den der Umlenkrolle zugewandten Enden der beiden Klemmbereiche (59, 60).

7. Seilklemme nach einem der voranstehenden Ansprüche, **dadurch gekennzeichnet, dass** die beiden Stützflächen (45, 46) und die beiden Klemmflächen (48, 49) rillenförmige Vertiefungen (74, 75) aufweisen, die an die Seiloberfläche anlegbar sind.

8. Seilklemme nach Anspruch 7, **dadurch gekennzeichnet, dass** die Vertiefungen (74, 75) formschlüssig an die Seiloberfläche anlegbar sind.

9. Seilklemme nach einem der voranstehenden Ansprüche, **dadurch gekennzeichnet, dass** die Seilklemme (28) zum Lösen einer Seilklemmung eine manuell, elektrisch, pneumatisch oder hydraulisch betätigbare Freigabeeinrichtung aufweist.

10. Seilklemme nach Anspruch 9, **dadurch gekennzeichnet, dass** die Freigabeeinrichtung ein mit Druckmittel beaufschlagbares Kolben-Zylinderaggregat (72) aufweist.

11. Seilklemme nach einem der voranstehenden Ansprüche, **dadurch gekennzeichnet, dass** die Stützeinrichtung (34) zwei Stützarme (35, 36) aufweist, die über zwei Verbindungsglieder (37, 38) starr miteinander verbunden sind und jeweils eine Stützfläche (45, 46) definieren, und dass die Klemmeinrichtung einen zwischen den beiden Stützarmen (35, 36) und den beiden Verbindungsgliedern (37, 38) angeordneten Klemmkeil (43) aufweist, der zwei Klemmflächen (48, 49) umfasst, die jeweils einer Stützfläche (45, 46) zugewandt sind.

12. Aufzuganlage mit einer Antriebseinrichtung (18), die über ein Tragseil (21) mit einem in einem vertikalen Schacht (12) nach oben und nach unten verfahrbaren Fahrkorb (23) gekoppelt ist, und mit einer Seiltrommel (30), auf die ein Endabschnitt des Tragseils (21) aufgewickelt ist, und mit einer Seilklemme (28) nach einem der voranstehenden Ansprüche.

13. Aufzuganlage nach Anspruch 12, **dadurch gekennzeichnet, dass** die Seiltrommel (30) in einem Bevorratungsbereich innerhalb oder außerhalb des Schachts (12) angeordnet ist.

14. Aufzuganlage nach Anspruch 12 oder 13, **dadurch gekennzeichnet, dass** die Antriebseinrichtung (18) und die Seilklemme (28) in einem temporär im Schacht (12) festgelegten Maschinenraum (14) der Aufzuganlage (10) angeordnet sind.

15. Aufzuganlage nach Anspruch 12, 13 oder 14, **dadurch gekennzeichnet, dass** das Tragseil (21) über mindestens ein Umlenkelement (62, 63) zu einem Klemmbereich (60) der Seilklemme (28) geführt ist.

## Claims

1. Cable clamp for a cable of an elevator system (10), in particular for a support cable (21) of an elevator system (10) which is installed in a shaft (12) of a building under construction, having a bearing unit (34) which has a wedge mount (40), having a first bearing face (45) and a second bearing face (46) which is disposed at an angle to the first bearing face (45), and having a wedge-shaped clamping unit (43) which is movable to-and-fro in the wedge mount (41) between a clamping position and a releasing position wherein the cable clamp (28) comprises a deflection unit (54) and a first clamping region (59), which is disposed between a first clamping face (48) and the first bearing face (45), and a second clamping region (60) which is disposed between the second clamping face (49) and the second bearing face (46), wherein the cable to be clamped is guidable between the two clamping regions (59, 60) and by means of the deflection unit (54) is deflectable from the first clamping region (59) to the second clamping region (60) and wherein the two clamping faces (48, 49) are obliquely oriented in relation to one another, **characterized in that**,
the wedge-shaped clamping unit has the first clamping face (48) which is opposite the first bearing face (45) and the second clamping face (49) which is opposite the second bearing face (46)

2. Cable clamp according to Claim 1, **characterized in that** the two clamping regions (59, 60) in the use position of the cable clamp are disposed at the same height in relation to the vertical.

3. Cable clamp according to Claim 1 or 2, **characterized in that** the clamping unit has a clamping wedge (43).

4. Cable clamp according to Claim 1, 2, or 3, **characterized in that** the deflection unit (54) is held on the clamping unit (43).

5. Cable clamp according to one of the preceding claims, **characterized in that** the deflection unit (54) has a rotatably mounted deflection roller (55).

6. Cable clamp according to Claim 5, **characterized in that** the diameter of the deflection roller (55) is at least as large as the spacing between the ends of the two clamping regions (59, 60) which face the deflection roller.

7. Cable clamp according to one of the preceding claims, **characterized in that** the two bearing faces (45, 46) and the two clamping faces (48, 49) have groove-shaped depressions (74, 75) which are placeable against the cable surface.

8. Cable clamp according to Claim 7, **characterized in that** the depressions (74, 75) are placeable in a form-fitting manner against the cable surface.

9. Cable clamp according to one of the preceding claims, **characterized in that** for loosening the cable clamping action, the cable clamp (28) has a manually, electrically, pneumatically or hydraulically actuatable releasing unit.

10. Cable clamp according to Claim 9, **characterized in that** the releasing unit has a piston-and-cylinder assembly (72) which is impingeable by a pressure means.

11. Cable clamp according to one of the preceding claims, **characterized in that** the bearing unit (34) has two bearing arms (35, 36) which are rigidly interconnected by way of two connection members (37, 38) and in each case define one bearing face (45, 46), and that the clamping unit has a clamping wedge (43) which is disposed between the two bearing arms (35, 36) and the two connection members (37, 38) and which comprises two clamping faces (48, 49) which in each case face one bearing face (45, 46).

12. Elevator system having a drive unit (18) which by way of a support cable (21) is linked to a car (23) which is upwardly and downwardly displaceable in a vertical shaft (12), and having a cable drum (30) onto which an end portion of the support cable (21) is wound, and having a cable clamp (28) according to one of the preceding claims.

13. Elevator system according to Claim 12, **characterized in that** the cable drum (30) is disposed in a storage region within or outside the shaft (12).

14. Elevator system according to Claim 12 or 13, **characterized in that** the drive unit (18) and the cable clamp (28) are disposed in a machine room (14) of the elevator system (10) which is temporarily fixed in the shaft (12).

15. Elevator system according to Claim 12, 13, or 14, **characterized in that** the support cable (21) is guided via at least one deflection element (62, 63) to a clamping region (60) of the cable clamp (28).

## Revendications

1. Serre-câble pour un câble d'une installation d'ascenseur (10), en particulier pour un câble porteur (21) d'une installation d'ascenseur (10) installée dans une cage (12) d'un bâtiment en construction, comprenant un dispositif de support (34) qui présente un logement de clavette (40) avec une première surface de support (45) et une deuxième surface de support (46) disposée suivant un certain angle par rapport à la première surface de support (45), et comprenant un dispositif de serrage (43) en forme de clavette, pouvant être déplacé en va et vient dans le logement de clavette (41) entre une position de serrage et une position de libération, dans lequel le serre-câble (28) comprenant un dispositif de renvoi (54) ainsi qu'une première région de serrage (59) disposée entre une première surface de serrage (48) et la première surface de support (45) et une deuxième région de serrage (60) disposée entre une deuxième surface de serrage (49) et la deuxième surface de support (46), dans lequel le câble à serrer pouvant être guidé à travers les deux régions de serrage (59, 60) et pouvant être renvoyé au moyen du dispositif de renvoi (54) de la première région de serrage (59) à la deuxième région de serrage (60), et dans lequel les deux surfaces de serrage (48, 49) étant orientées obliquement l'une par rapport à l'autre,
**caractérisé en ce que**
le dispositif de serrage en forme de clavette présente la première surface de serrage (48) opposée à la première surface de support (45) et la deuxième surface de serrage (49) opposée à la deuxième surface de support (46).

2. Serre-câble selon la revendication 1, **caractérisé en ce que** les deux régions de serrage (59, 60), dans la position d'utilisation du serre-câble, sont disposées à la même hauteur par rapport à la verticale.

3. Serre-câble selon la revendication 1 ou 2, **caractérisé en ce que** le dispositif de serrage présente une clavette de serrage (43).

4. Serre-câble selon la revendication 1, 2 ou 3, **caractérisé en ce que** le dispositif de renvoi (54) est retenu sur le dispositif de serrage (43).

5. Serre-câble selon l'une quelconque des revendications précédentes, **caractérisé en ce que** le dispositif de renvoi (54) présente une poulie de renvoi (55) supportée à rotation.

6. Serre-câble selon la revendication 5, **caractérisé en ce que** le diamètre de la poulie de renvoi (55) est au moins aussi grand que la distance entre les extrémités des deux régions de serrage (59, 60) tournées vers la poulie de renvoi.

7. Serre-câble selon l'une quelconque des revendications précédentes, **caractérisé en ce que** les deux surfaces de support (45, 46) et les deux surfaces de serrage (48, 49) présentent des renfoncements en forme de rainure (74, 75) qui peuvent être appliqués contre la surface du câble.

8. Serre-câble selon la revendication 7, **caractérisé en ce que** les renfoncements (74, 75) peuvent être appliqués par engagement par correspondance de formes contre la surface du câble.

9. Serre-câble selon l'une quelconque des revendications précédentes, **caractérisé en ce que** le serre-câble (28) présente, pour desserrer un serrage du câble, un dispositif de libération pouvant être commandé manuellement, électriquement, pneumatiquement ou hydrauliquement.

10. Serre-câble selon la revendication 9, **caractérisé en ce que** le dispositif de libération présente un groupe cylindre-piston (72) pouvant être sollicité avec un fluide sous pression.

11. Serre-câble selon l'une quelconque des revendications précédentes, **caractérisé en ce que** le dispositif de support (34) présente deux bras de support (35, 36) qui sont reliés rigidement l'un à l'autre par le biais de deux organes de liaison (37, 38) et qui définissent chacun une surface de support (45, 46) et **en ce que** le dispositif de serrage présente une clavette de serrage (43) disposée entre les deux bras de support (35, 36) et les deux organes de liaison (37, 38), qui comprend deux surfaces de serrage (48, 49) qui sont chacune tournées vers une surface de support (45, 46).

12. Installation d'ascenseur comprenant un dispositif d'entraînement (18) qui est accouplé par le biais d'un câble porteur (21) à une cabine (23) pouvant être déplacée vers le haut et vers le bas dans une cage verticale (12), et comprenant un tambour de câble (30) sur lequel est enroulée une portion d'extrémité du câble porteur (21), et comprenant un serre-câble (28) selon l'une quelconque des revendications précédentes.

13. Installation d'ascenseur selon la revendication 12, **caractérisée en ce que** le tambour de câble (30) est disposé dans une région de stockage à l'intérieur ou à l'extérieur de la cage (12).

14. Installation d'ascenseur selon la revendication 12 ou 13, **caractérisée en ce que** le dispositif d'entraînement (18) et le serre-câble (28) sont disposés dans un espace de machine (14) de l'installation d'ascenseur (10) fixé temporairement dans la cage (12).

15. Installation d'ascenseur selon la revendication 12, 13 ou 14, **caractérisée en ce que** le câble porteur (21) est guidé par le biais d'au moins un élément de renvoi (62, 63) vers une région de serrage (60) du serre-câble (28).
